# EUROPÄISCHE PATENTSCHRIFT

(11) **EP 1 133 545 B1**
(45) Veröffentlichungstag und Bekanntmachung des Hinweises auf die Patenterteilung: **04.09.2002**
(21) Anmeldenummer: 99957296.9
(22) Anmeldetag: 10.11.1999
(51) Int. Cl.: C11D 3/37, C11D 1/83, C11D 1/94, C11D 1/00

(54) **ALLZWECKREINIGER MIT DIQUATERNÄREM POLYSILOXAN**
ALL PURPOSE CLEANER WITH DIQUATERNARY POLYSILOXANE
NETTOYANT TOUS USAGES CONTENANT UN POLYSILOXANE DIQUATERNAIRE

(30) Priorität: 20.11.1998 DE 19853720
(43) Veröffentlichungstag der Anmeldung: 19.09.2001
(73) Patentinhaber: Goldschmidt AG, 45127 Essen (DE)
(72) Erfinder: MEINE, Georg, D-40822 Mettmann (DE); DITZE, Alexander, D-40599 Düsseldorf (DE); HAMACHER, Rosemarie, D-40589 Düsseldorf (DE); MÜLLER, Felix, D-42555 Velbert (DE); HALFMANN, Manfred, D-45309 Essen (DE)
(86) Internationale Anmeldenummer: EP9908650
(87) Internationale Veröffentlichungsnummer: WO00031224

(56) Entgegenhaltungen:
- WO-A-96/26260
- DE-C- 3 719 086
- US-A- 4 005 030

## Beschreibung

Die Erfindung betrifft wäßrige flüssige tensidhaltige Reinigungsmittel für harte Oberflächen mit diquaternärem Polysiloxan.

Universell verwendbare Reinigungsmittel für alle harten, naß oder feucht abwischbaren Oberflächen im Haushalt und Gewerbe sind als sogenannte Allzweckreiniger bekannt und stellen überwiegend neutral bis schwach alkalische wäßrige Flüssigprodukte dar, die 1 bis 30 Gew.-% Tenside, 0 bis 5 Gew.-% Builder (z.B. Citrate, Gluconate, Soda, Polycarboxylate) 0 bis 10 Gew.-% Hydrotrope (z.B. Alkohole, Harnstoff), 0 bis 10 Gew.-% wasserlösliche Lösungsmittel (z.B. Alkohole, Glykolether) sowie wahlweise u.a. Hautschutzmittel, Farb- und Duftstoffe enthalten. Die Verwendung erfolgt meist als ca. 1 %ige Lösung in Wasser, zur lokalen Fleckentfernung auch unverdünnt. Daneben sind gebrauchsfertige Allzweckreiniger als sogenannte Sprühreiniger im Handel.

Allzweckreiniger werden sehr häufig zum Säubern von harten Bodenbelägen wie Stein, Keramik oder Kunststoff, in privaten Haushalten insbesondere im Küchen- und Badbereich, eingesetzt. Zweckmäßigerweise erfolgt die Reinigung bevorzugt in Eingangsrichtung, d.h. der Anwender arbeitet einem entfernten Ende des Raumes zum Eingang hin, da der frisch gewischte Boden im Regelfall bis zu ca. 15 Minuten naß und nicht ohne Verfleckung begehbar ist. Insbesondere im Bereich gewerblicher Gebäudereinigung stellt dies ein Problem dar, da die frisch gereinigten Bodenflächen durch den während des Reinigungsvorgangs üblicherweise andauernden Publikumsverkehr oft unmittelbar wieder angeschmutzt werden, wobei diese erneute Anschmutzung um so länger möglich ist, je langsamer der Reiniger bzw. dessen wäßrige Lösung auf der Bodenfläche trocknet.

Aus der **WO 96/26260 A1** (*Unilever N.V.*) sind wäßrige Reinigungsmittel für harte Oberflächen bekannt, die eine Tensidmischung mit, bezogen auf die Gesamtmenge an Tensid, (a) mindestens 65 Gew.-% nichtionisches Tensid, (b) weniger als 1 Gew.-% anionisches Tensid und (c) 0,1 bis 35 Gew.-% diquaternäres Poly(dimethylsiloxan) enthalten und die Oberflächen hydrophobieren sowie mit einem Schutzfilm versehen. Die Mittel sind vorzugsweise frei von anionischem Tensid, da es die Wirksamkeit der Mittel herabsetzt.

Aus der **DE 3719 086 C1** (*Goldschmidt AG*) und **EP 0 294 642 B1** (*Goldschmidt AG*) sind diquaternäre Polysiloxane, insbesondere diquaternäre Poly(dimethylsiloxane), und ihre Herstellung sowie ihre Verwendung in kosmetischen Zubereitungen, insbesondere zur Haarpflege, bekannt.

Aufgabe der vorliegenden Erfindung war es, Mittel zur Reinigung harter Oberflächen bzw. Reinigungsverfahren bereitzustellen, die sich durch ein gegenüber herkömmlichen Mitteln bzw. Verfahren schnelleres Trocknen der nach der Behandlung feuchten harten Oberflächen auszeichnen, bzw. einen hierzu verwendbaren Wirkstoff zu identifizieren.

Überraschend wurde nun gefunden, daß diese Aufgaben durch den Einsatz von diquaternären Polysiloxanen gelöst werden, während andere Polysiloxanderivate wie beispielsweise Polyethersiloxane dies nicht oder nur unzureichend vermögen.

Gegenstand der Erfindung ist in einer ersten Ausführungsform ein wäßriges Reinigungsmittel für harte Oberflächen, enthaltend Tensid und diquaternäres Polysiloxan, das, bezogen auf die Gesamtmenge an Tensid und diquatemärem Polysiloxan, mindestens 1 Gew.-% anionisches Tensid enthält, ausgenommen eine Zusammensetzung bestehend aus 2 Gew.-% Cocamidopropyl-Betain, 3 Gew.-% nichtionogenem Fettsäurepolyalkylenglykolester, 2 Gew.-% diquatemärem Polysiloxan, 4 Gew.-% 1,2-Propylenglykol, 10 Gew.-% Natriumlaurylethersulfat und 79 Gew.-% Wasser.

Gegenstand der Erfindung in einer zweiten Ausführungsform ist die Verwendung von diquaternärem Polysiloxan in einem flüssigen Reinigungsmittel für harte Oberflächen zur Verkürzung der Trocknungszeit der mit dem Reinigungsmittel behandelten Oberfläche.

Gegenstand der Erfindung in einer dritten Ausführungsform ist ein Verfahren zur Verkürzung der Trocknungszeit einer mit einem flüssigen Reinigungsmittel behandelten harten Oberfläche, wobei die Oberfläche mit einem diquaternäres Polysiloxan enthaltenden flüssigen Reinigungsmittel in konzentrierter oder verdünnter Form behandelt wird.

Die Erfindung zeichnet sich insbesondere durch eine erhebliche Verkürzung der Trocknungszeit gegenüber vergleichbaren Mitteln bzw. Verfahren ohne den Einsatz diquaternären Polysiloxans aus. Neben diesem erfindungsgemäßen Primäreffekt entfaltet das diquaternäre Polysiloxan erwartungsgemäß die den Siliconen eigene schaumdämpfende Wirkung. Überraschenderweise zeigen die erfindungsgemäßen Mittel darüber hinaus ein durch das diquaternäre Polysiloxan nicht nur unbeeinträchtigtes, sondern zumeist sogar gesteigertes Reinigungsvermögen sowie eine durchweg erhöhte Kältestabilität.

Unter *Trocknungszeit* wird im Rahmen der erfindungsgemäßen Lehre im allgemeinen die wortsinngemäße Bedeutung verstanden, also die Zeit, die verstreicht, bis eine mit einem flüssigen Reinigungsmittel in konzentrierter oder verdünnter Form behandelte harte Oberfläche getrocknet ist, im besonderen aber die Zeit, die verstreicht, bis 90 % einer mit einem flüssigen Reinigungsmittel in konzentrierter oder verdünnter Form behandelten Oberfläche getrocknet ist.

Stoffe, die auch als Inhattsstoffe von kosmetischen Mitteln dienen, werden nachfolgend gegebenenfalls gemäß der *International Nomenclature Cosmetic Ingredient-* (INCI-) Nomenklatur bezeichnet. Chemische Verbindungen tragen eine INCI-Bezeichnung in englischer Sprache, pflanzliche Inhaltsstoffe werden ausschließlich nach Linné in lateinischer Sprache aufgeführt. Sogenannte Trivialnamen wie "Wasser", "Honig" oder "Meersalz" werden ebenfalls in lateinischer Sprache angegeben. Die INCl-Bezeichnungen sind dem "International Cosmetic Ingredient Dictionary and Handbook, Seventh Edition (1997)" zu entnehmen, das von The Cosmetic, Toiletry and Fragrance Association (CTFA), 1101, 17^{th} Street NW, Suite 300, Washington, DC 20036, U. S. A., herausgegeben wird und mehr als 9.000 INCI-Bezeichnungen sowie Verweise auf mehr als 37.000 Handelsnamen und technische Bezeichnungen einschließlich der zugehörigen Distributoren aus über 31 Ländern enthält. Das International Cosmetic Ingredient Dictionary and Handbook ordnet den Inhaltsstoffen eine oder mehrere chemische Klassen (Chemical Classes), beispielsweise "Polymeric Ethers", und eine oder mehrere Funktionen (Functions), beispielsweise "Surfactants - Cleansing Agents", zu, die es wiederum näher erläutert. Auf diese wird nachfolgend gegebenenfalls ebenfalls bezug genommen.

*Diquaternäre Polysiloxane* im Sinne der Erfindung sind Polyorganosiloxane (= Silicone) mit zwei quaternisierten organischen Ammonium-Gruppen, d.h. zwei quartären StickstoffAtomen, die jeweils vier organische Reste tragen und über jeweils einen dieser vier Reste an ein Silicium-Atom des Polyorganosiloxans gebunden sind. Erfindungsgemäß werden diquaternäre Polysiloxane einzeln oder als Mischungen verschiedener diquatemärer Polysiloxane in dem Mittel oder Verfahren eingesetzt bzw. verwendet.

Bei den erfindungsgemäß verwendeten diquaternären Polysiloxanen handelt es sich vorzugsweise um Verbindungen der Formel I, in der
- Z: ein quaterniertes Stickstoffzentrum,
- R' und R": unabhängig voneinander einen C₁₋₄-Alkylrest oder einen Arylrest,
- M: einen zweiwertigen Kohlenwasserstoffrest mit mindestens 4 Kohlenstoffatomen, der vorzugsweise mindestens eine Hydroxygruppe aufweist und durch ein oder mehrere Sauerstoffatome und/oder Gruppen des Typs -C(O)-, -C(O)O- oder -C(O)N- unterbrochen sein kann,
- n: eine Zahl von 1 bis 201 und
- X⁻: ein anorganisches oder organisches Anion repräsentiert,
wie sie beispielsweise in der **DE 37 19 086 C1** und **EP 0 294 642 B1** beschrieben sind.

Besonders bevorzugte diquaternäre Polysiloxane sind die diquaternären Poly(dimethylsiloxane) der Formel II, in der
- Z: den Rest
- R¹, R², R³, R⁴, R⁵, R⁷, R⁹, R¹⁰: unabhängig voneinander C₁₋₂₂-Alkyl- oder C₂₋₂₂-Alkylenreste ohne oder mit einer oder mehreren Hydroxygruppen oder Reste -CH₂-Aryl, wobei vorzugsweise mindestens einer der Reste R¹, R², R³ wenigstens 10 Kohienstoffatome aufweist oder einer der Reste R¹, R², R³ ein Benzylrest ist,
- R⁶: ein Sauerstoffatom oder eine Gruppe -N(R⁸), wobei R⁸ für einen C₁₋₄-Alkyl- oder Hydroxyalkylrest oder Wasserstoff steht,
- M: einen zweiwertigen Kohlenwasserstoffrest mit mindestens 4 Kohlenstoffatomen, der vorzugsweise mindestens eine Hydroxygruppe aufweist und durch ein oder mehrere Sauerstoffatome und/oder Gruppen des Typs -C(O)-, -C(O)O- oder -C(O)N- unterbrochen sein kann,
- n: eine Zahl von 1 bis 201 und
- X⁻: ein anorganisches oder organisches Anion repräsentiert.

Es sind dies insbesondere diquaternäre Poly(dimethylsiloxane) der Formel III, in der
- R: einen C₆₋₂₂-Alkyl- oder -Alkylenrest, insbesondere einen Stearylrest,
- M: einen Spacer der Formel CH₂CH(OH)CH₂O(CH₂)₃, wobei die Konnektivität N⁺-M-Si des Spacers N⁺-CH₂CH(OH)CH₂O(CH₂)₃-Si entspricht,
- n: eine Zahl von 1 bis 100, insbesondere 10, 30 oder 50, und
- X⁻: ein anorganisches oder organisches Anion, vorzugsweise ein Acetation,
repräsentiert.

Beispiele erfindungsgemäß geeigneter Anionen sind neben Acetationen auch Chloridionen, Bromidionen, Hydrogensulfationen und Sulfationen.

Die erfindungsgemäß verwendeten besonders bevorzugten diquaternären Poly(dimethylsiloxane) der Formel III mit Stearylresten R, Acetationen X⁻ und Werten für n von 10, 30 bzw. 50 sind als *Tegopren® 6920, Tegopren*® *6922* bzw. *Tegopren® 6924* von der Fa. *Th. Goldschmidt AG* erhältlich.

Weitere Beispiele erfindungsgemäß verwendeter diquaternärer Polysiloxane der Formeln I bis III sind der **DE 37 19 086 C1** und **EP 0 294 642 B1** zu entnehmen.

Der Gehalt an einem oder mehreren diquaternäre Polysiloxanen in dem erfindungsgemäßen Mittel beträgt 0,001 bis 20 Gew.-%, vorzugsweise 0,01 bis 10 Gew.-%, insbesondere 0,1 bis 5 Gew.-% und äußerst bevorzugt 0,15 bis 2,5 Gew.-%.

Die erfindungsgemäßen Mittel können als Tensidkomponente anionische, nichtionische, amphotere oder kationische Tenside bzw. Tensidgemische aus einer, mehreren oder allen diesen Tensidklassen enthalten. Die Mittel enthalten Tenside in Mengen, bezogen auf die Zusammensetzung, von 0,01 bis 40 Gew.-%, vorzugsweise 0,1 bis 30 Gew.-%, insbesondere 1 bis 20 Gew.-%, äußerst bevorzugt 3 bis 12 Gew.-%.

Geeignete Aniontenside sind die bevorzugten C₈-C₁₈-Alkylsulfate, C₈-C₁₈-Alkylethersulfate, d.h. die Sulfatierungsprodukte der Alkoholether der Formel IV, z.B.C₁₂-C₁₄-Fettalkoholdiethylenglykolethersulfat als Natriumsalz, und/oder C₈-C₁₈-Alkylbenzolsulfonate, aber auch C₈-C₁₈-Alkansulfonate, C₈-C₁₈-α-Olefinsulfonate, sulfonierte C₈-C₁₈-Fettsäuren, insbesondere Dodecylbenzolsulfonat, C₈-C₂₂-Carbonsäureamidethersulfate, Sulfonbemsteinsäuremono- und -di-C₁-C₁₂-Alkylester, C₈-C₁₈-Alkylpolyglykolethercarboxylate, C₈-C₁₈-N-Acyltauride, C₈-C₁₈-N-Sarkosinate und C₈-C₁₈-Alkylisethionate bzw. deren Mischungen. Sie werden in Form ihrer Alkalimetall- und Erdalkalimetallsalze, insbesondere Natrium-, Kalium- und Magnesiumsalze, wie auch Ammonium- und Mono-, Di-, Tri- bzw. Tetraalkylammoniumsalze sowie im Falle der Sulfonate auch in Form ihrer korrespondierende Säure, z.B. Dodecylbenzolsulfonsäure, eingesetzt.

Wegen ihrer schaumdämpfenden Eigenschaften können die erfindungsgemäßen Mittel auch Seifen, d.h. Alkali- oder Ammoniumsalze gesättigter oder ungesättigter C₆-C₂₂-Fettsäuren, enthalten, die auch in Form ihrer korrespondierenden Fettsäuren, beispielsweise C₁₂-C₁₈-Kokosfettsäure, eingesetzt werden können. Die Seifen können in einer Menge bis zu 5 Gew.-%, vorzugsweise von 0,1 bis 2 Gew.-%, in den Mitteln enthalten sein.

Insgesamt enthalten die Mittel anionische Tenside in Mengen, bezogen auf die Zusammensetzung, von üblicherweise 0,01 bis 30 Gew.-%, vorzugsweise 0,1 bis 20 Gew.-%, insbesondere 0,5 bis 10 Gew.-%, äußerst bevorzugt 1 bis 5 Gew.-%.

Hierbei beträgt der Anteil der anionischen Tenside an der Gesamtmenge von Tensid und diquaternärem Polysiloxan mindestens 1 Gew.-%, vorzugsweise 2 bis 90 Gew.-%, insbesondere 5 bis 50 Gew.-%, äußerst bevorzugt 10 bis 30 Gew.-%.

Geeignete Niotenside sind beispielsweise C₈-C₁₈-Alkylalkoholpolyglykolether, Alkylpolyglykoside sowie stickstoffhaltige Tenside bzw. Mischungen davon, insbesondere der ersten beiden. Die Mittel enthalten nichtionische Tenside in Mengen, bezogen auf die Zusammensetzung, von 0 bis 30 Gew.-%, vorzugsweise 0,1 bis 20 Gew.-%, insbesondere 1 bis 14 Gew.-%, äußerst bevorzugt 2 bis 10 Gew.-%.

C₈-C₁₈-Alkylalkoholpolypropylenglykol/polyethylenglykolether stellen bevorzugte bekannte nichtionische Tenside dar. Sie können durch die Formel IV, R¹¹O-(CH₂CH(CH₃)O)_{*p*}(CH₂CH₂O)ₑ-H, beschrieben werden, in der R¹¹ für einen linearen oder verzweigten, aliphatischen Alkyl- und/oder Alkenylrest mit 8 bis 18 Kohlenstoffatomen, *p* für 0 oder Zahlen von 1 bis 3 und e für Zahlen von 1 bis 20 steht.

Die C₈-C₁₈-Alkylalkoholpolyglykolether der Formel IV kann man durch Anlagerung von Propylenoxid und/oder Ethylenoxid an Alkylalkohole, vorzugsweise an Fettalkohole, erhalten. Typische Beispiele sind Polyglykolether der Formel IV, in der R¹¹ für einen Alkylrest mit 8 bis 18 Kohlenstoffatomen, *p* für 0 bis 2 und e für Zahlen von 2 bis 7 steht. Bevorzugte Vertreter sind beispielsweise C₁₀-C₁₄-Fettalkohol+1PO+6EO-ether (*p* = 1, *e* = 6), C₁₂-C₁₈-Fettalkohol+7EO-ether (*p* = 0, *e* = 7) und C₁₂-C₁₈-Fettalkohol+1,2PO+6,4EO-ether (*p* = 1,2, e = 6,4) sowie deren Mischungen.

Es können auch endgruppenverschlossene C₈-C₁₈-Alkylalkoholpolyglykolether eingesetzt werden, d.h. Verbindungen in denen die freie OH-Gruppe in der Formel IV verethert ist. Die endgruppenverschlossenen C₈-C₁₈-Alkylalkoholpolyglykolether können nach einschlägigen Methoden der präparativen organischen Chemie erhalten werden. Vorzugsweise werden C₈-C₁₈-Alkylalkohopolyglykolether in Gegenwart von Basen mit Alkylhalogeniden, insbesondere Butyl- oder Benzylchlorid, umgesetzt. Typische Beispiele sind Mischether der Formel IV, in der R¹¹ für einen technischen Fettalkoholrest, vorzugsweise C_{12/14}-Kokosalkylrest, *p* für 0 und *e* für 5 bis 10 stehen, die mit einer Butylgruppe verschlossen sind.

Bevorzugte nichtionische Tenside sind weiterhin Alkylpolyglykoside (APG) der Formel V, R¹²O[G]ₓ, in der R¹² für einen linearen oder verzweigten, gesättigten oder ungesättigten Alkylrest mit 6 bis 22 Kohlenstoffatomen, [G] für einen glykosidisch verknüpften Zuckerrest und x für eine Zahl von 1 bis 10 stehen. APG sind nichtionische Tenside und stellen bekannte Stoffe dar, die nach den einschlägigen Verfahren der präparativen organischen Chemie erhalten werden können. Die Indexzahl *x* in der allgemeinen Formel V gibt den Oligomerisierungsgrad (DP-Grad) an, d.h. die Verteilung von Mono- und Oligoglykosiden, und steht für eine Zahl zwischen 1 und 10. Während *x* in einer gegebenen Verbindung stets ganzzahlig sein muß und hier vor allem die Werte *x* = 1 bis 6 annehmen kann, ist der Wert *x* für ein bestimmtes Alkylglykosid eine analytisch ermittelte rechnerische Größe, die meistens eine gebrochene Zahl darstellt. Vorzugsweise werden Alkylglykoside mit einem mittleren Oligomerisierungsgrad x von 1,1 bis 3,0 eingesetzt. Aus anwendungstechnischer Sicht sind solche Alkylglykoside bevorzugt, deren Oligomerisierungsgrad kleiner als 1,7 ist und insbesondere zwischen 1,2 und 1,6 liegt. Als glykosidische Zucker wird vorzugsweise Xylose, insbesondere aber Glucose verwendet.

Der Alkyl- bzw. Alkenylrest R¹² (Formel V) kann sich von primären Alkoholen mit 6 bis 18, vorzugsweise 8 bis 14 Kohlenstoffatomen ableiten. Typische Beispiele sind Capronalkohol, Caprylalkohol, Caprinalkohol und Undecylalkohol sowie deren technische Gemische, wie sie beispielsweise im Verlauf der Hydrierung von technischen Fettsäuremethylestern oder im Verlauf der Hydrierung von Aldehyden aus der ROELENschen Oxosynthese anfallen. So ist ein bevorzugtes APG das C₈₋₁₀-Alkylpolyglucosid mit einem DP von 1,5.

Vorzugsweise leitet sich der Alkyl- bzw. Alkenylrest R¹² aber auch von Laurylalkohol, Myristylalkohol, Cetylalkohol, Palmoleylalkohol, Stearylalkohol, Isostearylalkohol oder Oleylalkohol ab. Weiterhin sind Elaidylalkohol, Petroselinylalkohol, Arachidylalkohol, Gadoleylalkohol, Behenylalkohol, Erucylalkohol sowie deren technische Gemische zu nennen.

Als weitere nichtionische Tenside können stickstoffenthaltende Tenside enthalten sein, z.B. Fettsäurepolyhydroxyamide, beispielsweise Glucamide, und Ethoxylate von Alkylaminen, vicinalen Diolen und/oder Carbonsäureamiden, die Alkylgruppen mit 10 bis 22 C-Atomen, vorzugsweise 12 bis 18 C-Atomen, besitzen. Der Ethoxylierungsgrad dieser Verbindungen liegt dabei in der Regel zwischen 1 und 20, vorzugsweise zwischen 3 und 10. Bevorzugt sind Ethanolamid-Derivate von Alkansäuren mit 8 bis 22 C-Atomen, vorzugsweise 12 bis 16 C-Atomen. Zu den besonders geeigneten Verbindungen gehören die Laurinsäure-, Myristinsäure- und Palmitinsäuremonoethanolamide.

Geeignete Amphotenside (zwitterionische Tenside) sind beispielsweise Betaine, Alkylamidoalkylamine, alkylsubstituierte Aminosäuren, acylierte Aminosäuren bzw. Biotenside, von denen die Betaine im Rahmen der erfindungsgemäßen Lehre bevorzugt werden. Amphotenside und insbesondere Betaine vermögen den erfindungsgemäßen Schnelltrocknungseffekt weiter zu verbessern.

### Betaine

Geeignete Betaine sind die Alkylbetaine, die Alkylamidobetaine, die Imidazoliniumbetaine, die Sulfobetaine (*INCI* Sultaines) sowie die Phosphobetaine und genügen vorzugsweise der Formel (R^{A})(R^{B})(R^{C})N⁺CH₂COO⁻, in der R^{A} einen gegebenenfalls durch Heteroatome oder Heteroatomgruppen unterbrochenen Alkylrest mit 8 bis 25, vorzugsweise 10 bis 21 Kohlenstoffatomen und R^{B} sowie R^{C} gleichartige oder verschiedene Alkylreste mit 1 bis 3 Kohlenstoffatomen bedeuten, insbesondere C₁₀-C₁₈-Alkyl-dimethylcarboxymethylbetaine und C₁₁-C₁₇-Alkylamidopropyl-dimethylcarboxymethylbetaine, bzw. Formel A,

R¹-[CO-X-(CH₂)ₙ]ₓ-N⁺(R^{II})(R^{III})-(CH₂)ₘ-[CH(OH)-CH₂]_{y}-Y⁻ (A)

in der
- R^{I}: ein gesättiger oder ungesättigter C₆₋₂₂-Alkylrest, vorzugsweise C₈₋₁₈-Alkyl-rest, insbesondere ein gesättigter C₁₀₋₁₆-Alkylrest, beispielsweise ein gesättigter C₁₂₋₁₄-Alkylrest,
- X: NH, NR^{IV} mit dem C₁₋₄-Alkylrest R^{IV}, O oder S,
- n: eine Zahl von 1 bis 10, vorzugsweise 2 bis 5, insbesondere 3,
- x: 0 oder 1, vorzugsweise 1,
- R^{II}, R^{III}: unabhängig voneinander ein C₁₋₄-Alkylrest, ggf. hydroxysubstituiert wie z.B. ein Hydroxyethylrest, insbesondere aber ein Methylrest,
- m: eine Zahl von 1 bis 4, insbesondere 1, 2 oder 3,
- y: 0 oder 1 und
- Y: COO, SO₃, OPO(OR^{V})O oder P(O)(OR^{V})O, wobei R^{V} ein Wasserstoffatom H oder ein C₁₋₄-Alkylrest ist.

Die Alkyl- und Alkylamidobetaine, Betaine der Formel A mit einer Carboxylatgruppe (Y⁻ = COO⁻), heißen auch Carbobetaine.

Bevorzugte Amphotenside sind die Alkylbetaine der Formel A1, die Alkylamidobetaine der Formel A2, die Sulfobetaine der Formel A3 und die Amidosulfobetaine der Formel A4,

R^{I}-N⁺(CH₃)₂-CH₂COO⁻ (A1)

R^{I}-CO-NH-(CH₂)₃-N⁺(CH₃)₂-CH₂COO⁻ (A2)

R^{I}-N⁺(CH₃)₂-CH₂CH(OH)CH₂SO₃⁻ (A3)

R^{I}-CO-NH-(CH₂)₃-N⁺(CH₃)₂-CH₂CH(OH)CH₂SO₃⁻ (A4)

in denen R' die gleiche Bedeutung wie in Formel A hat.

Besonders bevorzugte Amphotenside sind die Carbobetaine, insbesondere die Carbobetaine der Formel A1 und A2, äußerst bevorzugt die Alkylamidobetaine der Formel A2.

Beispiele geeigneter Betaine und Sulfobetaine sind die folgenden gemäß *INCI* benannten Verbindungen: Almondamidopropyl Betaine, Apricotamidopropyl Betaine, Avocadamidopropyl Betaine, Babassuamidopropyl Betaine, Behenamidopropyl Betaine, Behenyl Betaine, Betaine, Canolamidopropyl Betaine, Capryl/Capramidopropyl Betaine, Camitine, Cetyl Betaine, Cocamidoethyl Betaine, Cocamidopropyl Betaine, Cocamidopropyl Hydroxysultaine, Coco-Betaine, Coco-Hydroxysultaine, Coco/Oleamidopropyl Betaine, Coco-Sultaine, Decyl Betaine, Dihydroxyethyl Oleyl Glycinate, Dihydroxyethyl Soy Glycinate, Dihydroxyethyl Stearyl Glycinate, Dihydroxyethyl Tallow Glycinate, Dimethicone Propyl PG-Betaine, Erucamidopropyl Hydroxysultaine, Hydrogenated Tallow Betaine, Isostearamidopropyl Betaine, Lauramidopropyl Betaine, Lauryl Betaine, Lauryl Hydroxysultaine, Lauryl Sultaine, Milkamidopropyl Betaine, Minkamidopropyl Betaine, Myristamidopropyl Betaine, Myristyl Betaine, Oleamidopropyl Betaine, Oleamidopropyl Hydroxysultaine, Oleyl Betaine, Olivamidopropyl Betaine, Palmamidopropyl Betaine, Palmitamidopropyl Betaine, Palmitoyl Carnitine, Palm Kemelamidopropyl Betaine, Polytetrafluoroethylene Acetoxypropyl Betaine, Ricinoleamidopropyl Betaine, Sesamidopropyl Betaine, Soyamidopropyl Betaine, Stearamidopropyl Betaine, Stearyl Betaine, Tallowamidopropyl Betaine, Tallowamidopropyl Hydroxysultaine, Tallow Betaine, Tallow Dihydroxyethyl Betaine, Undecylenamidopropyl Betaine und Wheat Germamidopropyl Betaine. Ein bevorzugtes Amphotensid ist Cocamidopropyl Betaine (Cocoamidopropylbetain). Ein besonders bevorzugtes Amphotensid ist Capryl/Capramidopropyl Betaine (CAB), das beispielsweise unter dem Handelsnamen *Tegotens*® *B 810* von der *Th. Goldschmidt AG* erhältlich ist.

### Alkylamidoalkylamine

Die Alkylamidoalkylamine *(INCI* Alkylamido Alkylamines) sind Amphotenside der Formel B,

R^{VI}-CO-NR^{VII}-(CH₂)ᵢ-N(R^{VIII})-(CH₂CH₂O)ⱼ-(CH₂)ₖ-[CH(OH)]_{I}-CH₂-Z-OM (B)

in der
- R^{VI}: ein gesättiger oder ungesättigter C₆₋₂₂-Alkylrest, vorzugsweise C₈₋₁₈-Alkyl-rest, insbesondere ein gesättigter C₁₀₋₁₆-Alkylrest, beispielsweise ein gesättigter C₁₂₋₁₄-Alkylrest,
- R^{VII}: ein Wasserstoffatom H oder ein C₁₋₄-Alkylrest, vorzugsweise H,
- i: eine Zahl von 1 bis 10, vorzugsweise 2 bis 5, insbesondere 2 oder 3,
- R^{VIII}: ein Wasserstoffatom H oder CH₂COOM (zu M s.u.),
- j: eine Zahl von 1 bis 4, vorzugsweise 1 oder 2, insbesondere 1,
- k: eine Zahl von 0 bis 4, vorzugsweise 0 oder 1,
- I: 0 oder 1, wobei k = 1 ist, wenn I = 1 ist,
- Z: CO, SO₂, OPO(OR¹²) oder P(O)(OR¹²), wobei R¹² ein C₁₋₄-Alkylrest oder M (s.u.) ist, und
- M: ein Wasserstoff, ein Alkalimetall, ein Erdalkalimetall oder ein protoniertes Alkanolamin, z.B. protoniertes Mono-, Di- oder Triethanolamin, ist.

Bevorzugte Vertreter genügen den Formeln B1 bis B4,

R^{VI}-CO-NH-(CH₂)₂-N(R^{VIII})-CH₂CH₂O-CH₂-COOM (B1)

R^{VI}-CO-NH-(CH₂)₂-N(R^{VIII})-CH₂CH₂O-CH₂CH₂-COOM (B2)

R^{VI}-CO-NH-(CH₂)₂-N(R^{VIII})-CH₂CH₂O-CH₂CH(OH)CH₂-SO₃M (B3)

R^{VI}-CO-NH-(CH₂)₂-N(R^{VIII})-CH₂CH₂O-CH₂CH(OH)CH₂-OPO₃HM (B4)

in denen R^{VI}, R^{VIII} und M die gleiche Bedeutung wie in Formel B haben.

Beispielhafte Alkylamidoalkylamine sind die folgenden gemäß *INCI* benannten Verbindungen: Cocoamphodipropionic Acid, Cocobetainamido Amphopropionate, DEA-Cocoamphodipropionate, Disodium Caproamphodiacetate, Disodium Caproamphodipropionate, Disodium Capryloamphodiacetate, Disodium Capryloamphodipropionate, Disodium Cocoamphocarboxyethylhydroxypropylsulfonate, Disodium Cocoamphodiacetate, Disodium Cocoamphodipropionate, Disodium Isostearoamphodiacetate, Disodium Isostearoamphodipropionate, Disodium Laureth-5 Carboxyamphodiacetate, Disodium Lauroamphodiacetate, Disodium Lauroamphodipropionate, Disodium Oleoamphodipropionate, Disodium PPG-2-Isodeceth-7 Carboxyamphodiacetate, Disodium Stearoamphodiacetate, Disodium Tallowamphodiacetate, Disodium Wheatgermamphodiacetate, Lauroamphodipropionic Acid, Quatemium-85, Sodium Caproamphoacetate, Sodium Caproamphohydroxypropylsulfonate, Sodium Caproamphopropionate, Sodium Capryloamphoacetate, Sodium Capryloamphohydroxypropylsulfonate, Sodium Capryloamphopropionate, Sodium Cocoamphoacetate, Sodium Cocoamphohydroxypropylsulfonate, Sodium Cocoamphopropionate, Sodium Comamphopropionate, Sodium Isostearoamphoacetate, Sodium Isostearoamphopropionate, Sodium Lauroamphoacetate, Sodium Lauroamphohydroxypropylsulfonate, Sodium Lauroampho PG-Acetate Phosphate, Sodium Lauroamphopropionate, Sodium Myristoamphoacetate, Sodium Oleoamphoacetate, Sodium Oleoamphohydroxypropylsulfonate, Sodium Oleoamphopropionate, Sodium Ricinoleoamphoacetate, Sodium Stearoamphoacetate, Sodium Stearoamphohydroxypropylsulfonate, Sodium Stearoamphopropionate, Sodium Tallamphopropionate, Sodium Tallowamphoacetate, Sodium Undecylenoamphoacetate, Sodium Undecylenoamphopropionate, Sodium Wheat Germamphoacetate und Trisodium Lauroampho PG-Acetate Chloride Phosphate.

### Alkylsubstituierte Aminosäuren

Erfindungsgemäß bevorzugte alkylsubstituierte Aminosäuren *(INCI* Alkyl-Substituted Amino Acids) sind monoalkylsubstituierte Aminosäuren gemäß Formel C,

R^{IX}-NH-CH(R^{X})-(CH₂)ᵤ-COOM' (C)

in der
- R^{IX}: ein gesättiger oder ungesättigter C₆₋₂₂-Alkylrest, vorzugsweise C₈₋₁₈-Alkyl-rest, insbesondere ein gesättigter C₁₀₋₁₆-Alkylrest, beispielsweise ein gesättigter C₁₂₋₁₄-Alkylrest,
- R^{X}: ein Wasserstoffatom H oder ein C₁₋₄-Alkylrest, vorzugsweise H,
- u: eine Zahl von 0 bis 4, vorzugsweise 0 oder 1, insbesondere 1, und
- M': ein Wasserstoff, ein Alkalimetall, ein Erdalkalimetall oder ein protoniertes Alkanolamin, z.B. protoniertes Mono-, Di- oder Triethanolamin, ist,
alkylsubstituierte Iminosäuren gemäß Formel D,

R^{XI}-N-[(CH₂)ᵥ-COOM"]₂ (D)

in der
- R^{XI}: ein gesättiger oder ungesättigter C₆₋₂₂-Alkylrest, vorzugsweise C₈₋₁₈-Alkyl-rest, insbesondere ein gesättigter C₁₀₋₁₆-Alkylrest, beispielsweise ein gesättigter C₁₂₋₁₄-Alkylrest,
- V: eine Zahl von 1 bis 5, vorzugsweise 2 oder 3, insbesondere 2, und
- M": ein Wasserstoff, ein Alkalimetall, ein Erdalkalimetall oder ein protoniertes Alkanolamin, z.B. protoniertes Mono-, Di- oder Triethanolamin, wobei M" in den beiden Carboxygruppen die gleiche oder zwei verschiedene Bedeutungen haben kann, z.B. Wasserstoff und Natrium oder zweimal Natrium sein kann, ist,
und mono- oder dialkylsubstituierte natürliche Aminosäuren gemäß Formel E,

R^{XII}-N(R^{XIII})-CH(R^{XIV})-COOM''' (E)

in der
- R^{XII}: ein gesättiger oder ungesättigter C₆₋₂₂-Alkylrest, vorzugsweise C₈₋₁₈-Alkyl-rest, insbesondere ein gesättigter C₁₀₋₁₆-Alkylrest, beispielsweise ein gesättigter C₁₂₋₁₄-Alkylrest,
- R^{XIII}: ein Wasserstoffatom oder ein C₁₋₄-Alkylrest, ggf. hydroxy- oder aminsubstituiert, z.B. ein Methyl-, Ethyl-, Hydroxyethyl- oder Aminpropylrest,
- R^{XIV}: den Rest einer der 20 natürlichen α-Aminosäuren H₂NCH(R^{XIV})COOH, und
- M"': ein Wasserstoff, ein Alkalimetall, ein Erdalkalimetall oder ein protoniertes Alkanolamin, z.B. protoniertes Mono-, Di- oder Triethanolamin, ist.

Besonders bevorzugte alkylsubstituierte Aminosäuren sind die Aminopropionate gemäß Formel C1,

R^{IX}-NH-CH₂CH₂COOM^{I} (C1)

in der R^{IX} und M' die gleiche Bedeutung wie in Formel C haben.

Beispielhafte alkylsubstituierte Aminosäuren sind die folgenden gemäß *INCI* benannten Verbindungen: Aminopropyl Laurylglutamine, Cocaminobutyric Acid, Cocaminopropionic Acid, DEA-Lauraminopropionate, Disodium Cocaminopropyl Iminodiacetate, Disodium Dicarboxyethyl Cocopropylenediamine, Disodium Lauriminodipropionate, Disodium Steariminodipropionate, Disodium Tallowiminodipropionate, Lauraminopropionic Acid, Lauryl Aminopropylglycine, Lauryl Diethylenediaminoglycine, Myristaminopropionic Acid, Sodium C12-15 Alkoxypropyl Iminodipropionate, Sodium Cocaminopropionate, Sodium Lauraminopropionate, Sodium Lauriminodipropionate, Sodium Lauroyl Methylaminopropionate, TEA-Lauraminopropionate und TEA-Myristaminopropionate.

### Acylierte Aminosäuren

Acylierte Aminosäuren sind Aminosäuren, insbesondere die 20 natürlichen α-Aminosäuren, die am Aminostickstoffatom den Acylrest R^{XV}CO einer gesättigten oder ungesättigen Fettsäure R^{XV}COOH tragen, wobei R^{XV} ein gesättiger oder ungesättigter C₆₋₂₂. -Alkylrest, vorzugsweise C₈₋₁₈-Alkylrest, insbesondere ein gesättigter C₁₀₋₁₆-Alkylrest, beispielsweise ein gesättigter C₁₂₋₁₄-Alkylrest ist. Die acylierten Aminosäuren konnen auch als Alkalimetallsalz, Erdalkalimetallsalz oder Alkanolammoniumsalz, z.B. Mono-, Di- oder Triethanolammoniumsalz, eingesetzt werden. Beispielhafte acylierte Aminosäuren sind die gemäß *INCI* unter Amino Acids zusammengefaßten Acylderivate, z.B. Sodium Cocoyl Glutamate, Lauroyl Glutamic Acid, Capryloyl Glycine oder Myristcyl Methylalanine.

Die Mittel enthalten amphotere Tenside, insbesondere Alkylamidobetaine, in Mengen, bezogen auf die Zusammensetzung, von 0 bis 15 Gew.-%, vorzugsweise 0,1 bis 10 Gew.-%, insbesondere 0,5 bis 5 Gew.-%, besonders bevorzugt von 1 bis 4 Gew.-%, äußerst bevorzugt 1,5 bis 3,5 Gew.-%, beispielsweise 1,8, 2 oder 3 Gew.-%.

Geeignete Kationtenside sind u.a. die quartären Ammoniumverbindungen der Formel (R¹³)(R¹⁴)(R¹⁵)(R¹⁶)N⁺ X⁻, in der R¹³ bis R¹⁶ für vier gleich- oder verschiedenartige, insbesondere zwei lang- und zwei kurzkettige, Alkylreste und X⁻ für ein Anion, insbesondere ein Halogenidion, stehen, beispielsweise Didecyl-dimethyl-ammoniumchlorid, Alkylbenzyl-didecyl-ammoniumchlorid und deren Mischungen. Die Mittel enthalten kationische Tenside in Mengen, bezogen auf die Zusammensetzung, von 0 bis 10 Gew.-%, vorzugsweise 0,01 bis 5 Gew.-%, insbesondere 0,1 bis 3 Gew.-%. Üblicherweise aber enthalten die erfindungsgemäßen Mittel neben den diquaternären Polysiloxanen keine Kationtenside.

In einer bevorzugten Ausführungsform enthalten die erfindungsgemäßen Mittel anionische und nichtionische Tenside nebeneinander, vorzugsweise C₈-C₁₈-Alkylbenzolsulfonate, C₈-C₁₈-Alkylsulfate, C₈-C₁₈-Alkylethersulfate und/oder Seifen neben C₈-C₁₈-Alkylalkoholpolyglykolethern und/oder Alkylpolyglykosiden, insbesondere C₈-C₁₈-Alkylethersulfate oder C₈-C₁₈-Alkylethersulfate und Seifen neben C₈-C₁₈-Alkylalkoholpolyglykolethern und Alkylpolyglykosiden.

Weiterhin können die erfindungsgemäßen Mittel Builder enthalten. Geeignete Builder sind beispielsweise Alkalimetallgluconate, -citrate, -nitrilotriacetate, -carbonate und -bicarbonate, insbesondere Natriumgluconat, -citrat und -nitrilotriacetat sowie Natriumund Kaliumcarbonat und -bicarbonat, sowie Alkalimetall- und Erdalkalimetallhydroxide, insbesondere Natrium- und Kaliumhydroxid, Ammoniak und Amine, insbesondere Monound Triethanolamin, bzw. Mischungen von zwei, drei oder mehr der hier genannten Builder, z.B. Natriumbicarbonat, -hydroxid und -gluconat. Hierzu zählen auch die Salze der Glutarsäure, Bernsteinsäure, Adipinsäure, Weinsäure und Benzolhexacarbonsäure sowie Phosphonate und Phosphate. Die Mittel enthalten Buiider in Mengen, bezogen auf die Zusammensetzung, von 0 bis 20 Gew.-%, vorzugsweise 0,01 bis 14 Gew.-%, insbesondere 0,1 bis 10 Gew.-%, äußerst bevorzugt 0,3 bis 7 Gew.-%.

Neben den genannten Komponenten können die erfindungsgemäßen Mittel weitere Hilfsund Zusatzstoffe enthalten, wie sie in derartigen Mitteln üblich sind. Hierzu zählen insbesondere Polymere, Soil-Release-Wirkstoffe, Lösungsmittel (z.B. Ethanol, Isopropanol, Glykolether), Lösungsvermittler, Hydrotrope (z.B. Cumolsulfonat, Octylsulfat, Butylglucosid, Butylglykol), Reinigungsverstärker, Viskositätsregler (z.B. synthetische Polymere wie Polysaccharide, Polyacrylate, in der Natur vorkommenden Polymere und deren Derivate wie Xanthangum, weitere Polysaccharide und/oder Gelatine), pH-Regulatoren (z.B. Citronensäure, Alkanolamine oder NaOH), Desinfektionsmittel, Antistatika, Konservierungsmittel, Bleichsysteme, Enzyme, Parfüm, Farb- und Duftstoffe sowie Trübungsmittel oder auch Hautschutzmittel, wie sie in **EP-A-522 556** beschrieben sind. Die Menge an derartigen Zusätzen liegt üblicherweise nicht über 12 Gew.-% im Reinigungsmittel. Die Untergrenze des Einsatzes hängt von der Art des Zusatzstoffes ab und kann beispielsweise bei Farbstoffen bis zu 0,001 Gew.-% und darunter betragen. Vorzugsweise liegt die Menge an Hilfsstoffen zwischen 0,01 und 7 Gew.-%, insbesondere 0,1 und 4 Gew.-%.

Bevorzugte Reinigungsverstärker sind beispielsweise Polyethylenglykole wie das Polyethylenglykol *Polyox*® *WSR 205* der Fa. *Union Carbide* mit einer Molmasse (MW) von 600.000 g/mol, das insbesondere bei Anwesenheit von linearem Alkylbenzolsulfonat im erfindungsgemäßen Mittel eingesetzt wird.

Der pH-Wert der erfindungsgemäßen Mittel kann über einen weiten Bereich variiert werden, bevorzugt ist jedoch ein Bereich von 2,5 bis 12, insbesondere 7 bis 12 und äußerst bevorzugt von 9,5 bis 10,5.

Die erfindungsgemäßen Mittel können durch Aufmischen unmittelbar aus ihren Rohstoffen, anschließendes Durchmischen und abschließendes Stehen des Mittels bis zur Blasenfreiheit hergestellt werden.

### Beispiele

### Beispiel 1

Das erfindungsgemäße Mittel **E1** und die Vergleichsmittel **V1** sowie **V2** wurden durch einfaches Zusammenrühren der Komponenten gemäß Tabelle 1 hergestellt und - soweit nachstehend angegeben - Trocknungszeit, Reinigungsvermögen, Schaumvermögen und Klarpunkt der Mittel bestimmt. **E1** enthielt ein erfindungsgemäß verwendetes Silicon, während **V1** siliconfrei war und **V2** ein nicht erfindungsgemäß verwendetes modifiziertes Silicon enthielt. Sämtliche Mittel hatten einen pH-Wert von 10.

Bei dem im Vergleichsbeispiel **V2** eingesetzten Polyethersiloxan *Tegopren®* 5863 der *Th. Goldschmidt AG* handelt es sich um ein Copolymer eines Polymethylsiloxans der allgemeinen Formel VI mit Ethylenoxid-/Propylenoxidsegmenten R°.

**Tabelle 1**

| **Zusammensetzung [Gew.-%]** | **E1** | **V1** | **V2** |
|---|---|---|---|
| *Tegopren*® *6922* | 1 | - | - |
| *Tegopren*® *5863* | - | - | 1 |
| C₁₀₋₁₄-Fettalkohol+1,2PO+6,4EO-ether | 2 | 2 | 2 |
| C₁₂₋₁₄-Fettalkohol+2EO-Sulfat-Natrium-Salz | 1 | 1 | 1 |
| C₁₂₋₁₈-Kokosfettsäure | 0,55 | 0,55 | 0,55 |
| C₈₋₁₀-Alkyl-1,5-glucosid | 5 | 5 | 5 |
| Natriumhydrogencarbonat | 0,42 | 0,42 | 0,42 |
| Natriumhydroxid | 2,2 | 2,2 | 2,2 |
| Natriumgluconat | 1,87 | 1,87 | 1,87 |
| Polyethylenglykol *Polyox® WSR 205* (MW 600.000) | 0,05 | 0,05 | 0,05 |
| Parfüm | 1,1 | 1,1 | 1,1 |
| Wasser | *ad* 100 | *ad* 100 | *ad* 100 |
| Trocknungszeit [min] | 4,5 | 7 | 7 |
| Reinigungsvermögen [%] | 100 | 101 | - |
| Schaumhöhe [cm] | 2 | 3 | - |
| Klarpunkt [°C] | -4 | 6,5 | - |

### Trocknungszeit / Schnelltrockeneffekt

Für die Mittel **E1**, **V1** und **V2** wurde die Trocknungszeit wie folgt bestimmt. Hierzu wurden ca. 10 m² große Testflächen eines PVC-Bodens mit einer wäßrigen Lösung von 30 ml des jeweiligen Mittels in 5 I Wasser einer Härte von 17 °d und einer Temperatur von 40 °C mit einem Profireinigungsgerät der Fa. *Henkel Ecolab* feucht gewischt und nach Beendigung des Wischvorgangs von einem trainierten Panel die Zeit bestimmt, die verstrich, bis jeweils 90 % der Gesamtfläche trocken war. Diese Zeit ist als Mittelwert einer jeweiligen 6-fach-Bestimmung (durch 6 trainierte Testpersonen) in den Tabellen als Trocknungszeit in Minuten angegeben.

Die Anwesenheit des diquatemären Poly(dimethylsiloxans) (**E1**) bewirkte eine erhebliche Verkürzung der Trocknungszeit gegenüber zusatzfreien Rahmenrezeptur (**V1**) um 36 %, während das Polyethersiloxan (**V2**) keinen derartigen *Schnelltrockeneffekt* bewirkt.

Deutlich sichtbar war bei **E1** auch ein gegenüber **V1** und **V2** unterschiedliches Aufrißverhalten, was auf eine veränderte dynamische Oberflächenaktivität hindeutet.

### Reinigungsvermögen

Das Reinigungsvermögen der Mittel **E1** und **V1** wurde in unverdünnter Form geprüft.

Die Prüfung der Reinigungswirkung erfolgte - soweit im folgenden nicht anders angegeben - gemäß den *Qualitätsnormen für Fußbodenpflege- und -reinigungsmittel* des *Industrieverbandes Putz- und Pflegemittel e.V.* (*IPP*), Frankfurt/M. (*Seifen - Öle* - *Fette-Wachse* **1986**, *112*, 371-372), d.h. mit jeweils 6 ml unverdünnter Prüfsubstanz und der Anschmutzung 1.

Die Methode beruht darauf, daß ein mit Testschmutz behandelter weißer Schmutzträger unter definierten Bedingungen mit einem mit dem Prüfgut getränkten Schwamm gewischt und der Reinigungseffekt fotoelektrisch gegen den unbehandelten weißen Schmutzträger gemessen wird.

Als Wischgerät diente ein dem *Waschbarkeits- und Scheuerprüfgerät 494* der *Erichsen GmbH,* D-58675 Hemer-Sundwig, ähnliches Gerät mit einer Führungsschiene aus Messing und einem 820 g schweren Gewichtsaufsatz.

Die Weißgradmessung wurde mit einem Farbdifferenz-Meßgerät *Micro-Color* der Fa. *Dr.*
*Lange,* D-40549 Düsseldorf, unter Mittelwertbildung über 21 Meßwerte pro Teststreifen durchgeführt.

Das Reinigungsvermögen wurde jeweils in einer 3-fach-Bestimmung ermittelt und ist relativ zum 100 % gesetzten Reinigungsvermögen von **V1** in den Tabellen angegeben.

### Schaumvermögen

Das Schaumvermögen der Mittel **E1** und **V1** wurde nach der Pumpmethode bestimmt. Aus einem mit Wasser einer Härte von 16 °d und Temperatur von 20 °C gefüllten 3-I-Becherglas mit Graduierung wurde mittels einer Tauchpumpe vom Typ 8 der Fa. *Haake* jeweils exakt 1 I Wasser über ein U-Rohr aus Glas mit einem Innendurchmesser von 6 mm in ein 2-I-Becherglas eines Durchmessers von ca. 14 cm, in dem sich 6 ml des jeweiligen Mittels befanden, gepumpt, wobei sich das offene Ende des U-Rohrs in einem Abstand von 450 mm über der Mitte des Bodens des 2-I-Becherglases befand. Die Höhe des entstandenen Schaumes wurde sofort nach Beendigung des Pumpvorgangs auf 0,5 cm genau gemessen und ist in den Tabellen in cm angegeben.

### Klarpunkt

Der Klarpunkt der Mittel **E1** und **V1** wurde wie folgt bestimmt. Ein Wägeglas wurde etwa zur Hälfte mit ca. 40 g des jeweiligen Mittels gefüllt, verschlossen und über Nacht bei -15 °C in einer Kühltruhe gelagert. Anschließend wurde die gefrorene Probe bei Raumtemperatur aufgetaut, wobei die Substanz langsam mit dem Kältethermometer gerührt wurde, so daß möglichst wenig Luftblasen eingearbeitet wurden. Die Temperatur, bei der das Mittel jeweils gerade klar war, ist als Klarpunkt in den Tabellen angegeben.

Das diquaternäre Poly(dimethylsiloxan) bewirkte also nicht nur den erfindungsgemäßen Schnelltrockeneffekt, sondern darüber hinaus bei ausreichendem - durch das Silicon leicht gedämpftem - Schaumvermögen auch eine Verbesserung der Kältestabilität bei unverändert hohem Reinigungsvermögen des erfindungsgemäßen Mittels.

### Beispiel 2

Weitere erfindungsgemäße Mittel **E2** bis **E8** wurden auf der Basis der Zusammensetzung **V1** (s. Tabelle 1) mit unterschiedlichem Gehalt verschiedener erfindungsgemäß verwendeter diquatemärer Poly(dimethylsiloxane) gemäß Tabelle 2 durch einfaches Zusammenrühren der Komponenten hergestellt. Sämtliche Mittel hatten einen pH-Wert von 10.

**Tabelle 2**

| | **E2** | **E3** | **E4** | **E5** | **E6** | **E7** | **E8** |
|---|---|---|---|---|---|---|---|
| *Tegopren® 6922* [Gew.-%] | 0,75 | 0,5 | 0,25 | - | - | - | - |
| *Tegopren® 6922* [Gew.-%] | - | - | - | 1 | 0,75 | 0,5 | 0,25 |

Das diquatemäre Poly(dimethylsiloxan) bewirkte auch in den Mitteln **E2** bis **E8** bei ausreichendem - durch das Silicon teilweise wiederum leicht gedämpftem - Schaumvermögen die zusätzlichen Vorteile einer durchwegs z.T. erheblich verbesserten Kältestabilität bei gleichzeitig teilweise sogar wesentlich gesteigertem Reinigungsvermögen.

### Beispiel 3

Weitere erfindungsgemäße Mittel **E9** bis **E16** sowie die Vergleichsmittel **V3** und **V4** wurden gemäß Tabellen 3 und 4 hergestellt und ihre Viskosität mit einem *Brookfield*-Rotationsviskosimeter vom Typ *DV II* unter Verwendung der Spindel 31 mit einer Drehzahl von 30 min⁻¹ bei 20 °C sowie ihr pH-Wert bestimmt.

### Trocknungszeit / Schnelltrockeneffekt

Für die Mittel wurde die Trocknungszeit auf einer Keramik- und einer PVC-Oberfläche wie folgt bestimmt. Hierzu wurden auf ca. 8 x 8 cm² große Testflächen in Form einer Kachel bzw. aus PVC das jeweilige Mittel mit einer Airbush-Pistole an jeweils fünf Stellen punktuell aufgetragen. Danach wurde die Testfläche auf einer Waage tariert und der Gewichtsverlust über eine Zeit von 400 Sekunden verfolgt. Der zeitliche Verlauf des prozentualen Gewichts an aufgetragenem Mittel (100 % zu Beginn; 0 % entspricht dem vollständig getrockneten Mittel) ist auf den Diagrammen 1 und 2 graphisch wiedergegeben.

**Tabelle 3**

| | **E9** | **E10** | **E11** | **E12** | **E13** |
|---|---|---|---|---|---|
| *Tegopren® 6922* | 1,00 | 1,00 | 1,00 | 0,91 | 1,10 |
| C₈₋₁₀-Alkyl-1,5-glucosid | 10,10 | 4,60 | 7,00 | 9,36 | 4,20 |
| C₁₂₋₁₆-Alkyl-1,4-glucosid | - | 8,60 | - | - | - |
| C₁₀₋₁₄-Fettalkohol+1,2PO+6,4EO-ether | 3,00 | - | 4,00 | - | - |
| C₁₂₋₁₈-Fettalkohol+7EO-ether | - | - | - | - | 8,00 |
| C₁₂₋₁₄-Fettalkohol+2EO-sulfat-Natrium-Salz | 1,00 | 1,00 | 2,00 | 1,820 | 1,00 |
| C₁₂₋₁₈-Kokosfettsäure | 0,40 | 0,40 | 0,40 | 0,36 | 0,40 |
| CAB | 2,00 | 2,00 | 2,00 | 1,85 | 3,00 |
| Na-Gluconat | 1,00 | 1,00 | 1,00 | 0,91 | 1,00 |
| NaOH | 0,119 | 0,110 | 0,116 | 0,100 | 0,150 |
| Na-Hydrogencarbonat | 0,42 | 0,42 | 0,42 | 0,38 | 0,42 |
| Ethanol | 0,80 | 0,80 | 0,80 | 0,82 | 0,88 |
| Polyethylenglykol^{[a]} | 0,05 | 0,05 | 0,05 | 0,046 | 0,05 |
| Glutaraldehyd | 0,02 | 0,02 | 0,02 | 0,018 | 0,02 |
| Xanthan Gum (*Keitrol®* T) | - | - | - | - | - |
| Parfüm | 1,50 | 1,50 | 1,50 | 1,36 | 1,50 |
| Farbstoff C.l. Acid Blue 3 (C.I. 42051)^{[b]} | - | - | - | - | - |
| Farbstoff Reactive C.I. Yellow 25^{[b]} | - | - | - | - | - |
| Wasser | *ad* 100 | *ad* 100 | *ad* 100 | *ad* 100 | *ad* 100 |
| **Aussehen** | blaßgelb blaß | blaßgelb blaß | baßgelb blaß | blaßgelb blaß | blaßgelb blaß |
| **Viskosität** [mPa·s] | 8 | 38 | 6 | 5 | 8 |
| **pH-Wert** | 10 | 9,9 | 9,8 | 9,8 | 9,9 |

| | | | | | |
|---|---|---|---|---|---|
| ^{[a]} *Polyox*® *WSR 205* der Fa. *Union Carbide* (MW 600.000, *INCI* PEG-14M) | | | | | |
| ^{[b]} Colour Index, 3. Aufl., 4. Revision, 9 Bd. u. Ergänzungs-Bd., Bradford: Society of Dyers and Colourists 1971-1992. | | | | | |

**Tabelle 4**

| | **E14** | **E15** | **E16** | **V3** | **V4** |
|---|---|---|---|---|---|
| *Tegopren*® *6922* | 1,00 | 1,00 | 0,75 | - | - |
| C₈₋₁₀-Alkyl-1,5-glucosid | 8,00 | 10,20 | 10,00 | 5,00 | 10,00 |
| C₁₂₋₁₆-Alkyl-1,4-glucosid | - | - | - | - | - |
| C₁₀₋₁₄-Fettalkohol+1,2PO+6,4EO-ether | - | - | 3,00 | 2,00 | 3,00 |
| C₁₂₋₁₈-Fettalkohol+7EO-ether | 4,00 | - | - | - | - |
| C₁₂₋₁₄-Fettalkohol+2EO-sulfat-Natrium-Salz | 1,00 | 2,00 | 2,00 | 1,00 | 2,00 |
| C₁₂₋₁₈-Kokosfettsäure | 0,40 | 0,40 | 0,40 | 0,55 | 0,40 |
| CAB | 3,00 | 3,00 | - | - | - |
| Na-Gluconat | 1,00 | 1,00 | 1,00 | 1,87 | 1,00 |
| NaOH | 0,117 | 0,115 | 0,110 | 0,175 | 0,110 |
| Na-Hydrogencarbonat | 0,42 | 0,42 | 0,42 | 0,42 | 0,42 |
| Ethanol | 0,88 | 0,80 | 0,80 | - | 0,80 |
| Polyethylenglykol^{[a]} | 0,05 | 0,05 | 0,05 | 0,05 | 0,05 |
| Glutaraldehyd | 0,02 | 0,02 | 0,02 | 0,02 | 0,02 |
| Xanthan Gum (*Keltrol® T*) | - | - | 0,15 | - | 0,15 |
| Parfüm | 1,50 | 1,50 | 1,50 | 1,10 | 1,50 |
| Farbstoff C.I. Acid Blue 3 (C.I. 42051)^{[b]} | - | - | < 0,001 | < 0,001 | < 0,001 |
| Farbstoff Reactive C.I. Yellow 25^{[b]} | - | - | < 0,001 | < 0,001 | < 0,001 |
| Wasser | *ad* 100 | *ad* 100 | *ad* 100 | *ad* 100 | *ad* 100 |
| **Aussehen** | blaßgelb blaß | blaßgelb blaß | türkis blaß | türkis blaß | türkis blaß |
| **Viskosität[mPa·s]** | 9 | 9 | 115 | 5 | 120 |
| **pH-Wert** | 9,8 | 9,7 | 10,0 | 10,3 | 10,1 |

| | | | | | |
|---|---|---|---|---|---|
| ^{[a]} *Polyox*® *WSR 205* der Fa. Union Carbide (MW 600.000, *INCI* PEG-14M) | | | | | |
| ^{[b]} Colour Index, 3. Aufl., 4. Revision, 9 Bd. u. Ergänzungs-Bd., Bradford: Society of Dyers and Colourists 1971-1992. | | | | | |

Aus Diagramm 1 geht deutlich hervor, daß das erfindungsgemäße Mittel **E16** auf der Keramik-Oberfläche schneller trocknet als das Vergleichsmittel **V3,** während das Betainhaltige erfindungsgemäße Mittel **E13** nochmals schneller als **E16** trocknet.

Diagramm 2 zeigt, daß die erfindungsgemäßen Mittel **E9**, **E10, E11, E12, E14** und insbesondere **E15** auf PVC schneller trocknen als das Vergleichsmittel **V3**. Die Kurven liegen am Ende, d.h. nach einer Zeit von 400 s, von oben nach unten wie folgt übereinander, was der Reihenfolge zunehmender Schnelltrocknung entspricht: **V3, E11, E10, E9, E14, E12, E15.**

## Patentansprüche

1. Wäßriges Reinigungsmittel für harte Oberflächen, enthaltend Tensid und diquaternäres Polysiloxan, **dadurch gekennzeichnet, daß** es, bezogen auf die Gesamtmenge an Tensid und diquaternärem Polysiloxan, mindestens 1 Gew.-% anionisches Tensid enthält, ausgenommen eine Zusammensetzung bestehend aus 2 Gew.-% Cocamidopropyl-Betain, 3 Gew.-% nichtionogenem Fettsäurepolyalkylenglykolester, 2 Gew.-% diquaternärem Polysiloxan, 4 Gew.-% 1,2-Propylenglykol, 10 Gew.-% Natriumlaurylethersulfat, und 79 Gew.-% Wasser.

2. Mittel nach Anspruch 1, **dadurch gekennzeichnet, daß** es ein oder mehrere diquaternäre Polysiloxane der Formel I, in der
Z ein quatemiertes Stickstoffzentrum,
R' und R" unabhängig voneinander einen C₁₋₄-Alkylrest oder einen Arylrest,
M einen zweiwertigen, Kohlenwasserstoffrest mit mindestens 4 Kohlenstoffatomen, der vorzugsweise mindestens eine Hydroxygruppe aufweist und durch ein oder mehrere Sauerstoffatome und/oder Gruppen des Typs -C(O)-, -C(O)O- oder -C(O)N- unterbrochen sein kann,
n eine Zahl von 1 bis 201 und
X⁻ ein anorganisches oder organisches Anion repräsentiert,
enthält.

3. Mittel nach Anspruch 1 oder 2, **dadurch gekennzeichnet, daß** es ein oder mehrere diquaternäre Poly(dimethylsiloxane) der Formel II, in der
Z den Rest
R¹, R², R³, R⁴, R⁵, R⁷, R⁹, R¹⁰ unabhängig voneinander C₁₋₂₂-Alkyl- oder C₂₋₂₂-Alkylenreste ohne oder mit einer oder mehreren Hydroxygruppen oder Reste -CH₂-Aryl, wobei vorzugsweise mindestens einer der Reste R¹, R², R³ wenigstens 10 Kohlenstoffatome aufweist oder einer der Reste R¹, R², R³ ein Benzylrest ist,
R⁶ ein Sauerstoffatom oder eine Gruppe -N(R⁸), wobei R⁸ für einen C₁₋₄-Alkyl- oder Hydroxyalkyirest oder Wasserstoff steht,
M einen zweiwertigen Kohlenwasserstoffrest mit mindestens 4 Kohlenstoffatomen, der vorzugsweise mindestens eine Hydroxygruppe aufweist und durch ein oder mehrere Sauerstoffatome und/oder Gruppen des Typs -C(O)-, -C(O)O- oder -C(O)N- unterbrochen sein kann,
n eine Zahl von 1 bis 201 und
X⁻ ein anorganisches oder organisches Anion repräsentiert,
enthält.

4. Mittel nach einem der Ansprüche 1 bis 3, **dadurch gekennzeichnet, daß** es ein oder mehrere diquaternäre Poly(dimethylsiloxane) der Formel III, in der
R einen C₆₋₂₂-Alkyl- oder -Alkylenrest, insbesondere einen Stearylrest,
M einen Spacer der Formel CH₂CH(OH)CH₂O(CH₂)₃,
n eine Zahl von 1 bis 100, insbesondere 10, 30 oder 50, und
X⁻ ein anorganisches oder organisches Anion, vorzugsweise ein Acetation, repräsentiert,
enthält.

5. Mittel nach einem der vorstehenden Ansprüche, **dadurch gekennzeichnet, daß** es als anionisches Tensid ein oder mehrere C₈-C₁₈-Alkylsulfate, C₈-C₁₈-Alkylethersulfate, C₈-C₁₈-Alkylbenzolsulfonate, C₈-C₁₈-Alkansulfonate, Seifen oder deren Mischungen, enthält.

6. Mittel nach einem der vorstehenden Ansprüche, **dadurch gekennzeichnet, daß** es nichtionisches Tensid, bevorzugt aus der Gruppe der C₈-C₁₈-Alkylalkoholpolyglykolether, der Alkylpolyglycoside und deren Mischungen, enthält.

7. Mittel nach einem der vorstehenden Ansprüche, **dadurch gekennzeichnet, daß** es anionisches und nichtionisches Tensid, vorzugsweise C₈-C₁₈-Alkylbenzolsulfonate, C₈-C₁₈-Alkylsulfate, C₈-C₁₈-Alkylethersulfate und/oder Seifen neben C₈-C₁₈-Alkylalkoholpolyglykolethem und/oder Alkylpolyglykosiden, insbesondere C₈-C₁₈-Alkylethersulfate oder C₈-C₁₈-Alkylethersulfate und Seifen neben C₈-C₁₈-Alkylalkoholpolyglykolethern und Alkylpolyglykosiden, enthält.

8. Mittel nach einem der vorstehenden Ansprüche, **dadurch gekennzeichnet, daß** es Amphotensid, vorzugsweise ein Betain, insbesondere ein Carbobetain, besonders bevorzugt ein Alkylamidobetain, enthält.

9. Mittel nach einem der vorstehenden Ansprüche, **dadurch gekennzeichnet, daß** es zusätzlich Builder, bevorzugt aus der Gruppe der Alkalimetallgluconate, -citrate, -nitrilotriacetate, -carbonate und -bicarbonate sowie Alkalimetall- und Erdalkalimetallhydroxide, Ammoniak und Amine, insbesondere Mono- und Triethanolamin, bzw. deren Mischungen, enthält.

10. Verwendung von diquaternärem Polysiloxan in einem flüssigen Reinigunsmittel für harte Oberflächen zur Verkürzung der Trocknungszeit der mit dem Reinigungsmittel behandelten Oberfläche.

11. Verwendung nach Anspruch 10, **dadurch gekennzeichnet, daß** ein diquaternäres Polysoloxan der Formel I in der
Z ein quatemiertes Stickstoffzentrum,
R' und R" unabhängig voneinander einen C₁₋₄-Alkylrest oder einen Arylrest,
M einen zweiwertigen Kohlenwasserstoffrest mit mindestens 4 Kohlenstoffaatomen, der vorzugsweise mindestens eine Hydroxygruppe aufweist und durch ein oder mehrere Sauerstoffatome und/oder Gruppen des Typs -C(O)-, -C(O)O-oder-C(O)N- unterbrochen sein kann,
eine Zal von 1 bis 201 und
ein anorganisches oder organisches Anion repräsentiert,
enthält,
vorzugsweise ein diquaternäres Poly(dimethylsiloxan) der Formel II in der
Z den Rest
R¹, R², R³, R⁴, R⁵, R⁷, R⁹, R¹⁰, unabhängig voneinander C₁₋₂₂-Alkyl- oder C₂₋₂₂-Alkylenreste ohne oder mit einer oder mehreren Hydroxygruppen oder Reste -CH₂-Aryl, wobei vorzugsweise mindestens einer der Reste R¹, R², R³ wenigstens 10 Kohlenstoffatome aufweist oder einer der Reste R¹, R², R³ ein Benzylrest ist,
R⁶ ein Sauerstoffatom oder eine Gruppe-N(R⁸), wobei R⁸ für einen C₁₋₄-Alkyl- oder Hydroxyalkylrest oder Wasserstoff steht,
M einen zweiwertige n Kohlenwasserstoffrest mit mindestens 4 Kohlenstoffatomen, der vorzugsweise mindestens eine Hydroxygruppe aufweist und durch ein oder mehrere Sauerstoffatome und/oder Gruppen des Typs -C(O)-, -C(O)O- oder -C(O)N- unterbrochen sein kann,
n eine Zahl von 1 bis 201 und
X⁻ ein anorganisches oder organisches Anion repräsentiert,
enthält,
insbesondere ein diquatemäres Poly(dimethylsiloxan) der Formel III in der
R einen C₆₋₂₂-Alkyl- oder -Alkylenrest, insbesondere einen Stearylrest,
M einen Spacer der Formel CH₂CH(OH)CH₂O(CH₂)O(CH₂)₃,
n eine Zahl von 1 bis 100, insbesondere 10, 30 oder 50, und.

12. Verfahren zur Verkürzung der Trocknungszeit einer mit einem flüssigen Reinigungsmittel behandelten harten Oberfläche, **dadurch gekennzeichnet, daß** die Oberfläche mit einem diquaternäres Polysiloxan enthaltenden flüssigen Reinigungsmittel in konzentrierter oder verdünnter Form behandelt wird.
X' ein anorganisches oder organisches Anion, vorzugsweise ein Acetation, repräsentiert,
enthält,
verwendet wird.

13. Verfahren nach Anspruch 12, **dadurch gekennzeichnet, daß** das diquaternäre Polysiloxan ein diquatemäres Polysiloxan der Formel I in der
Z ein quatemiertes Stickstoffzentrum,
R' und R" unabhängig voneinander einen C₁₋₄-Alkylrest oder einen Arylrest,
M einen zweiwertigen Kohlenwasserstoffrest mit mindestens 4 Kohlenstoffaatomen, der vorzugsweise mindestens eine Hydroxygruppe aufweist und durch ein oder mehrere Sauerstoffatome und/oder Gruppen des Typs -C(O)-, -C(O)O-oder-C(O)N- unterbrochen sein kann,
eine Zal von 1 bis 201 und
ein anorganisches oder organisches Anion repräsentiert,
enthält,
vorzugsweise diquatemäres Poly(dimethylsiloxan) der Formel II in der
Z den Rest
R¹, R², R³, R⁴, R⁵, R⁷, R⁹, R¹⁰, unabhängig voneinander C₁₋₂₂-Alkyl- oder C₂₋₂₂-Alkylenreste ohne oder mit einer oder mehreren Hydroxygruppen oder Reste -CH₂-Aryl, wobei vorzugsweise mindestens einer der Reste R¹, R², R³ wenigstens 10 Kohlenstoffatome aufweist oder einer der Reste R¹, R², R³ ein Benzylrest ist,
R⁶ ein Sauerstoffatom oder eine Gruppe-N(R⁸), wobei R⁸ für einen C₁₋₄-Alkyl- oder Hydroxyalkylrest oder Wasserstoff steht,
M einen zweiwertigen Kohlenwasserstoffrest mit mindestens 4 Kohlenstoffatomen, der vorzugsweise mindestens eine Hydroxygruppe aufweist und durch ein oder mehrere Sauerstoffatome und/oder Gruppen des Typs -C(O)-, -C(O)O- oder -C(O)N- unterbrochen sein kann,
n eine Zahl von 1 bis 201 und
X⁻ ein anorganisches oder organisches Anion repräsentiert,
enthält,
insbesondere diquatemäres Poly(dimethylsiloxan) der Formel III in der
R einen C₆₋₂₂-Alkyl- oder -Alkylenrest, insbesondere einen Stearylrest,
M einen Spacer der Formel CH₂CH(OH)CH₂O(CH₂)O(CH₂)₃,
n eine Zahl von 1 bis 100, insbesondere 10, 30 oder 50, und
X ein anorganisches oder organisches Anion, vorzugsweise ein Acetation, repräsentiert,
enthält,
ist.

## Claims

1. Aqueous cleaner for hard surfaces, comprising surfactant and diquaternary polysiloxane, **characterized in that**, based on the total amount of surfactant and diquaternary polysiloxane, it comprises at least 1% by weight of anionic surfactant, except for a composition consisting of 2% by weight of cocamidopropylbetaine, 3% by weight of nonionogenic fatty acid polyalkylene glycol ester, 2% by weight of diquaternary polysiloxane, 4% by weight of 1,2-propylene glycol, 10% by weight of sodium lauryl ether sulphate and 79% by weight of water.

2. Composition according to Claim 1, **characterized in that** it comprises one or more diquaternary polysiloxanes of the formula I in which
Z represents a quaternized nitrogen centre,
R' and R", independently of one another, represent a C₁₋₄-alkyl radical or an aryl radical,
M represents a divalent hydrocarbon radical having at least 4 carbon atoms which preferably has at least one hydroxyl group and may be interrupted by one or more oxygen atoms and/or groups of the type -C(O)-, -C(O)O- or -C(O)N-,
n represents a number from 1 to 201 and
X⁻ represents an inorganic or organic anion.

3. Composition according to Claim 1 or 2, **characterized in that** it comprises one or more diquaternary poly(dimethylsiloxanes) of the formula II in which
Z represents the radical
R¹, R², R³, R⁴, R⁵, R⁷, R⁹, R¹⁰, independently of one another, represent C₁₋₂₂-alkyl or C₂₋₂₂-alkylene radicals with or without one or more hydroxyl groups or radicals -CH₂-aryl, where preferably at least one of the radicals R¹, R², R³, has at least 10 carbon atoms or one of the radicals R¹, R², R³ is a benzyl radical,
R⁶ represents an oxygen atom or a group -N(R⁸), where R⁸ is a C₁₋₄-alkyl or hydroxyalkyl radical or hydrogen,
M is a divalent hydrocarbon radical having at least 4 carbon atoms which preferably has at least one hydroxyl group and may be interrupted by one or more oxygen atoms and/or groups of the type -C(O)-, -C(O)O- or -C(O)N-,
n represents a number from 1 to 201 and
X⁻ represents an inorganic or organic anion.

4. Composition according to any of Claims 1 to 3, **characterized in that** it comprises one or more diquaternary poly(dimethylsiloxanes) of the formula III, in which
R represents a C₆₋₂₂-alkyl or -alkylene radical, in particular a stearyl radical,
M represents a spacer of the formula CH₂CH(OH)CH₂O(CH₂)₃,
n represents a number from 1 to 100, in particular 10, 30 or 50, and
X⁻ represents an inorganic or organic anion, preferably an acetate ion.

5. Composition according to any of the preceding claims, **characterized in that** it comprises, as anionic surfactant, one or more C₈-C₁₈-alkyl sulphates, C₈-C₁₈-alkyl ether sulphates, C₈-C₁₈-alkylbenzenesulphonates, C₈-C₁₈-alkanesulphonates, soaps or mixtures thereof.

6. Composition according to any of the preceding claims, **characterized in that** it comprises nonionic surfactant, preferably from the group of C₈-C₁₈-alkyl alcohol polyglycol ethers, alkyl polyglycosides and mixtures thereof.

7. Composition according to any of the preceding claims, **characterized in that** it comprises anionic and nonionic surfactant, preferably C₈-C₁₈-alkylbenzenesulphonates, C₈-C₁₈-alkyl sulphates, C₈-C₁₈-alkyl ether sulphates and/or soaps, in addition to C₈-C₁₈-alkyl alcohol polyglycol ethers and/or alkyl polyglycosides, in particular C₈-C₁₈-alkyl ether sulphates or C₈-C₁₈-alkyl ether sulphates and soaps in addition to C₈-C₁₈-alkyl alcohol polyglycol ethers and alkyl polyglycosides.

8. Composition according to any of the preceding claims, **characterized in that** it comprises amphoteric surfactant, preferably a betaine, in particular a carbobetaine, particularly preferably an alkylamidobetaine.

9. Composition according to any of the preceding claims, **characterized in that** it additionally comprises builders, preferably from the group of alkali metal gluconates, citrates, nitrilotriacetates, carbonates and bicarbonates, and also alkali metal and alkaline earth metal hydroxides, ammonia and amines, in particular mono- and triethanolamine, or mixtures thereof.

10. Use of diquaternary polysiloxane in a liquid cleaner for hard surfaces for shortening the drying time of the surface treated with the cleaner.

11. Use according to Claim 10, **characterized in that** a diquaternary polysiloxane of the formula I in which
Z represents a quaternized nitrogen centre,
R' and R", independently of one another, represent a C₁₋₄-alkyl radical or an aryl radical,
M represents a divalent hydrocarbon radical having at least 4 carbon atoms which preferably has at least one hydroxyl group and may be interrupted by one or more oxygen atoms and/or groups of the type -C(O)-, -C(O)O- or -C(O)N-,
n represents a number from 1 to 201 and
X⁻ represents an inorganic or organic anion,
preferably a diquaternary poly(dimethyl siloxane) of the formula II in which
Z represents the radical
R¹, R², R³, R⁴, R⁵, R⁷, R⁹, R¹⁰, independently of one another, represent C₁₋₂₂-alkyl or C₂₋₂₂-alkylene radicals with or without one or more hydroxyl groups or radicals -CH₂-aryl, where preferably at least one of the radicals R¹, R², R³, has at least 10 carbon atoms or one of the radicals R¹, R², R³ is a benzyl radical,
R⁶ represents an oxygen atom or a group -N(R⁸), where R⁸ is a C₁₋₄-alkyl or hydroxyalkyl radical or hydrogen,
M is a divalent hydrocarbon radical having at least 4 carbon atoms which preferably has at least one hydroxyl group and may be interrupted by one or more oxygen atoms and/or groups of the type -C(O)-, -C(O)O- or -C(O)N-,
n represents a number from 1 to 201 and
X⁻ represents an inorganic or organic anion,
in particular a diquaternary poly(dimethylsiloxane) of the formula III in which
R represents a C₆₋₂₂-alkyl or -alkylene radical, in particular a stearyl radical,
M represents a spacer of the formula CH₂CH(OH)CH₂O(CH₂)O(CH₂)₃,
n represents a number from 1 to 100, in particular 10, 30 or 50, and
X⁻ represents an inorganic or organic anion, preferably an acetate ion,
is used.

12. Method of shortening the drying time of a hard surface treated with a liquid cleaner,
**characterized in that** the surface is treated with a liquid cleaner in concentrated or dilute form containing diquaternary polysiloxane.

13. Method according to Claim 12, **characterized in that** the diquaternary polysiloxane comprises a diquaternary polysiloxane of the formula I in which
Z represents a quaternized nitrogen centre,
R' and R", independently of one another, represent a C₁₋₄-alkyl radical or an aryl radical,
M represents a divalent hydrocarbon radical having at least 4 carbon atoms which preferably has at least one hydroxyl group and may be interrupted by one or more oxygen atoms and/or groups of the type -C(O)-, -C(O)O- or -C(O)N-,
n represents a number from 1 to 201 and
X⁻ represents an inorganic or organic anion,
preferably a diquaternary poly(dimethylsiloxane) of the formula II in which
Z represents the radical
R¹, R², R³, R⁴, R⁵, R⁷, R⁹, R¹⁰, independently of one another, represent C₁₋₂₂-alkyl or C₂₋₂₂-alkylene radicals with or without one or more hydroxyl groups or radicals -CH₂-aryl, where preferably at least one of the radicals R¹, R², R³, has at least 10 carbon atoms or one of the radicals R¹, R², R³ is a benzyl radical,
R⁶ represents an oxygen atom or a group -N(R⁸), where R⁸ is a C₁₋₄-alkyl or hydroxyalkyl radical or hydrogen,
M is a divalent hydrocarbon radical having at least 4 carbon atoms which preferably has at least one hydroxyl group and may be interrupted by one or more oxygen atoms and/or groups of the type -C(O)-, -C(O)O- or -C(O)N-,
n represents a number from 1 to 201 and
X⁻ represents an inorganic or organic anion, in particular a diquaternary poly(dimethylsiloxane) of the formula III
in which
R represents a C₆₋₂₂-alkyl or -alkylene radical, in particular a stearyl radical,
M represents a spacer of the formula CH₂CH(OH)CH₂O(CH₂)O(CH₂)₃,
n represents a number from 1 to 100, in particular 10, 30 or 50, and
X⁻ represents an inorganic or organic anion, preferably an acetate ion,
is used.

## Revendications

1. Produit de nettoyage aqueux pour surfaces dures, contenant un agent tensioactif et un polysiloxane diquaternaire, **caractérisé en ce qu'**il contient, par rapport à la quantité totale d'agent tensioactif et de polysiloxane diquaternaire, au moins 1% en poids d'agent tensioactif anionique, à l'exception d'une composition constituée de 2% en poids de cocamidopropyl-bétaïne, 3% en poids de polyalkylèneglycolester d'acide gras non ionogène, 2% en poids de polysiloxane diquaternaire, 4% en poids de 1,2-propylèneglycol, 10% en poids de lauryléthersulfate de sodium et 79% en poids d'eau.

2. Produit selon la revendication 1, **caractérisé en ce qu'**il contient un ou plusieurs polysiloxanes diquaternaires de formule I dans laquelle
Z représente un centre azote quaternaire,
R' et R" représentent, indépendamment l'un de l'autre, un radical alkyle en C₁ à C₄ ou un radical aryle,
M représente un radical hydrocarboné divalent comprenant au moins 4 atomes de carbone, qui présente de préférence au moins un groupement hydroxy et qui peut être interrompu par un ou plusieurs atomes d'oxygène et/ou groupements du type -C(O)-, -C(O)O- ou -C(O)N-,
n représente un nombre de 1 à 201 et
X⁻ représente un anion inorganique ou organique.

3. Produit selon la revendication 1 ou 2, **caractérisé en ce qu'**il contient un ou plusieurs poly(diméthylsiloxanes) diquaternaires de formule II
dans laquelle Z représente le radical
R¹, R², R³, R⁴, R⁵, R⁷, R⁹, R¹⁰ représentent, indépendamment l'un de l'autre, des radicaux alkyle en C₁ à C₂₂ ou alkylène en C₂ à C₂₂ sans ou avec un ou plusieurs groupements hydroxy ou radicaux -CH₂-aryle, au moins un des radicaux R¹, R², R³ présentant de préférence au moins 10 atomes de carbone ou un des radicaux R¹, R², R³ étant un radical benzyle,
R⁶ représente un atome d'oxygène ou un groupement -N(R⁸), R⁸ représentant un radical alkyle en C₁ à C₄ ou un radical hydroxyalkyle ou un hydrogène,
M représente un radical hydrocarboné divalent comprenant au moins 4 atomes de carbone, qui présente de préférence au moins un groupement hydroxy et qui peut être interrompu par un ou plusieurs atomes d'oxygène et/ou groupements du type -C(O)-, -C(O)O- ou -C(O)N-,
n représente un nombre de 1 à 201 et
X⁻ représente un anion inorganique ou organique.

4. Produit selon l'une quelconque des revendications 1 à 3, **caractérisé en ce qu'**il contient un ou plusieurs poly(diméthylsiloxanes) diquaternaires de formule III dans laquelle
R représente un radical alkyle ou alkylène en C₆ à C₂₂, en particulier un radical stéaryle,
M représente un espaceur de formule CH₂CH(OH)CH₂O(CH₂)₃,
n représente un nombre de 1 à 100, en particulier 10, 30 ou 50, et
X⁻ représente un anion inorganique ou organique, de préférence un ion acétate.

5. Produit selon l'une quelconque des revendications précédentes, **caractérisé en ce qu'**il contient comme agent tensioactif un ou plusieurs (alkyle en C₈ à C₁₈)sulfates, (alkyle en C₈ à C₁₈)éthersulfates, (alkyle en C₈ à C₁₈)benzènesulfates, (alcane en C₈ à C₁₈)sulfonates, des savons ou leurs mélanges.

6. Produit selon l'une quelconque des revendications précédentes, **caractérisé en ce qu'**il contient un agent tensioactif non ionique, de préférence du groupe des (alkyle en C₈ à C₁₈)alcoolpolyglycoléthers, des alkylpolyglycosides et leurs mélanges.

7. Produit selon l'une quelconque des revendications précédentes, **caractérisé en ce qu'**il contient un agent tensioactif anionique et non ionique, de préférence des (alkyle en C₈ à C₁₈)benzènesulfonates, des (alkyle en C₈ à C₁₈)sulfates, des (alkyle en C₈ à C₁₈)éthersulfates et/ou des savons outre des (alkyle en C₈ à C₁₈)alcoolpolyglycoléthers et/ou des alkylpolyglycosides, en particulier des (alkyle en C₈ à C₁₈)-éthersulfates ou des (alkyle en C₈ à C₁₈)éthersulfates et des savons, outre des (alkyle en C₈ à C₁₈)alcool-polyglycoléthers et des alkylpolyglycosides.

8. Produit selon l'une quelconque des revendications précédentes, **caractérisé en ce qu'**il contient un agent tensioactif amphotère, de préférence une bétaïne, en particulier une carbobétaïne, de manière particulièrement préférée une alkylamidobétaïne.

9. Produit selon l'une quelconque des revendications précédentes, **caractérisé en ce qu'**il contient en outre des adjuvants, de préférence du groupe des gluconates, des citrates, des nitrilotriacétates, des carbonates et des bicarbonates de métal alcalin, ainsi que des hydroxydes de métal alcalin et de métal alcalino-terreux, de l'ammoniaque et des amines, en particulier de la monoéthanolamine et de la triéthanolamine, ou, selon le cas, leurs mélanges.

10. Utilisation de polysiloxanes diquaternaires dans un produit de nettoyage liquide pour des surfaces dures pour raccourcir le temps de séchage de la surface traitée avec le produit de nettoyage.

11. Utilisation selon la revendication 10,
**caractérisée en ce qu'**on utilise un polysiloxane diquaternaire de formule I dans laquelle
Z représente un centre azote quaternaire,
R' et R" représentent, indépendamment l'un de l'autre, un radical alkyle en C₁ à C₄ ou un radical aryle,
M représente un radical hydrocarboné divalent comprenant au moins 4 atomes de carbone, qui présente de préférence au moins un groupement hydroxy et qui peut être interrompu par un ou plusieurs atomes d'oxygène et/ou groupements du type -C(O)-, -C(O)O- ou -C(O)N-,
n représente un nombre de 1 à 201 et
X⁻ représente un anion inorganique ou organique,
de préférence un poly(diméthylsiloxane) diquaternaire de formule II
dans laquelle Z représente le radical
R¹, R², R³, R⁴, R⁵, R⁷, R⁹, R¹⁰ représentent, indépendamment l'un de l'autre, des radicaux alkyle en C₁ à C₂₂ ou alkylène en C₂ à C₂₂ sans ou avec un ou plusieurs groupements hydroxy ou radicaux -CH₂-aryle, au moins un des radicaux R¹, R², R³ présentant de préférence au moins 10 atomes de carbone ou un des radicaux R¹, R², R³ étant un radical benzyle,
R⁶ représente un atome d'oxygène ou un groupement -N(R⁸), R⁸ représentant un radical alkyle en C₁ à C₄ ou un radical hydroxyalkyle ou un hydrogène,
M représente un radical hydrocarboné divalent comprenant au moins 4 atomes de carbone, qui présente de préférence au moins un groupement hydroxy et qui peut être interrompu par un ou plusieurs atomes d'oxygène et/ou groupements du type -C(O)-, -C(O)O- ou -C(O)N-,
n représente un nombre de 1 à 201 et
X⁻ représente un anion inorganique ou organique
en particulier un poly(diméthylsiloxane) diquaternaire de formule III dans laquelle
R représente un radical alkyle ou alkylène en C₆ à C₂₂, en particulier un radical stéaryle,
M représente un espaceur de formule CH₂CH(OH)CH₂O(CH₂)O(CH₂)₃,
n représente un nombre de 1 à 100, en particulier 10, 30 ou 50, et
X⁻ représente un anion inorganique ou organique, de préférence un ion acétate.

12. Procédé pour raccourcir le temps de séchage d'une surface dure traitée avec un produit de nettoyage liquide, **caractérisé en ce que** la surface est traitée avec un produit de nettoyage liquide contenant un polysiloxane diquaternaire sous forme concentrée ou diluée.

13. Procédé selon la revendication 12, **caractérisé en ce que** le polysiloxane diquaternaire contient un polysiloxane diquaternaire de formule I dans laquelle
Z représente un centre azote quaternaire,
R' et R" représentent, indépendamment l'un de l'autre, un radical alkyle en C₁ à C₄ ou un radical aryle,
M représente un radical hydrocarboné divalent comprenant au moins 4 atomes de carbone, qui présente de préférence au moins un groupement hydroxy et qui peut être interrompu par un ou plusieurs atomes d'oxygène et/ou groupements du type -C(O)-, -C(O)O- ou -C(O)N-,
n représente un nombre de 1 à 201 et
X⁻ représente un anion inorganique ou organique,
de préférence un poly(diméthylsiloxane) diquaternaire de formule II dans laquelle
Z représente le radical
R¹, R², R³, R⁴, R⁵, R⁷, R⁹, R¹⁰ représentent, indépendamment l'un de l'autre, des radicaux alkyle en C₁ à C₂₂ ou alkylène en C₂ à C₂₂ sans ou avec un ou plusieurs groupements hydroxy ou radicaux -CH₂-aryle, au moins un des radicaux R¹, R², R³ présentant de préférence au moins 10 atomes de carbone ou un des radicaux R¹, R², R³ étant un radical benzyle,
R⁶ représente un atome d'oxygène ou un groupement -N(R⁸), R⁸ représentant un radical alkyle en C₁ à C₄ ou un radical hydroxyalkyle ou un hydrogène,
M représente un radical hydrocarboné divalent comprenant au moins 4 atomes de carbone, qui présente de préférence au moins un groupement hydroxy et qui peut être interrompu par un ou plusieurs atomes d'oxygène et/ou groupements du type -C(O)-, -C(O)O- ou -C(O)N-,
n représente un nombre de 1 à 201 et
X- représente un anion inorganique ou organique
en particulier un poly(diméthylsiloxane) diquaternaire de formule III dans laquelle
R représente un radical alkyle ou alkylène en C₆ à C₂₂, en particulier un radical stéaryle,
M représente un espaceur de formule CH₂CH(OH)CH₂O(CH₂)O(CH₂)₃,
n représente un nombre de 1 à 100, en particulier 10, 30 ou 50, et
X⁻ représente un anion inorganique ou organique, de préférence un ion acétate.
